# EUROPÄISCHE PATENTSCHRIFT

(11) **EP 0 970 252 B1**
(45) Veröffentlichungstag und Bekanntmachung des Hinweises auf die Patenterteilung: **29.08.2001**
(21) Anmeldenummer: 98904073.8
(22) Anmeldetag: 15.01.1998
(51) Int. Cl.: C21B 7/12, F27D 3/15

(54) **STICHLOCHBOHRMASCHINE**
TAP HOLE DRILL
FOREUSE A TROUS DE COULEE

(30) Priorität: 29.01.1997 LU 90015
(43) Veröffentlichungstag der Anmeldung: 12.01.2000
(73) Patentinhaber: PAUL WURTH S.A., 1122 Luxembourg (LU)
(72) Erfinder: KREMER, Victor, L-1456 Luxembourg (LU); MALIVOIR, Philippe, F-57100 Thionville (FR); LONARDI, Emile, L-4945 Bascharage (LU)
(74) Vertreter: Schmitt, Armand
(86) Internationale Anmeldenummer: EP9800196
(87) Internationale Veröffentlichungsnummer: WO9832881

(56) Entgegenhaltungen:
- DE-A- 2 630 232
- FR-A- 2 604 511
- LU-A- 88 782
- US-A- 3 306 374
- US-A- 3 374 975

## Beschreibung

Die vorliegende Erfindung betrifft eine Stichlochbohrmaschine, insbesondere eine Stichlochbohrmaschine zum Bedienen von mehreren Stichlöchern an einem Schachtofen.

Moderne Hochofen weisen meistens mehre Stichlöcher auf. Jedes dieser Stichlöcher wird von einer eigenen Stichlochbohrmaschine bedient. Da eine leistungsfähige Stichlochbohrmaschine relativ teuer ist, wäre es aus Kostengründen natürlich interessant eine Maschine zu entwickeln die gleichzeitig mehrere benachbarte Stichlöcher bedienen kann.

In der DE-A-19 62 953 wurde schon 1967 eine solche Stichlochbohrmaschine beschrieben. Diese Maschine umfaßt eine feststehende Konsole und einen Ausleger, der mit seinem ersten Ende, um eine erste Achse schwenkbar, in der feststehenden Konsole gelagert ist. Der Ausleger, der durch einen Antrieb von einer ersten Arbeitsstellung vor dem ersten Stichloch in eine zweite Arbeitsstellung vor dem zweiten Stichloch schwenkbar ist, trägt an seinem freien Ende einen vertikalen Drehzapfen an dem eine Bohrlafette befestigt ist. Eine Lenkstange ist mittels Drehgelenken jeweils mit einem ortsfesten Hebelarm an der Konsole und mit einer fest auf dem Drehzapfen sitzenden Kurbel verbunden. Hierdurch wird ein viergliedriges Drehgelenkgetriebe ausgebildet, in dem eine Schwenkbewegung des Auslegers um die erste Achse eine Schwenkbewegung der Lafette um die zweite Achse erzeugt. Um den Neigungswinkel der Bohrachse an das jeweilige Stichloch anpassen zu können, ist die Bohrlafette mittels eines horizontalen Drehgelenks mit vertikalen Drehzapfen verbunden, und ein Kippzylinder ist zwischen Bohrlafette und einem starr an dem vertikalen Drehzapfen befestigtem Flansch angeordnet. Um die Höhe der Bohrachse an das jeweilige Stichloch anzupassen wird dagegen vorgeschlagen die Bohrlafette unterschiedlich nahe an das Stichloch heranzufahren, das heißt die Schwenkbewegung des Auslegers zu begrenzen. Dies bedingt jedoch, daß nur sehr kleine Höhenunterschiede kompensiert werden können, da erstens die Schwenkbewegung des Auslegers die Endstellung der Bohrlafette festlegt, und zweitens die Distanz zwischen Lafettenende und Stichloch möglichst gleich sein soll.

Aus der US-A-3,374,975 ist eine Gesteinsbohrmaschine bekannt, wie sie z.B. in Bergwerken eingesetzt wird. Diese Gesteinsbohrmaschine weist ein Parallelogrammgetriebe mit einem Gestell, drei Gliedern und vier Gelenken auf, das mittels eines ersten Druckzylinders eine Parallelverschiebung einer Bohrlafette ermöglicht. Ein zweiter Druckzylinder ist zwischen das Parallelogrammgetriebe und die Bohrlafette geschaltet und ermöglicht eine Kippbewegung der Bohrlafette. Ein zusätzlicher Rotationsmotor ermöglicht eine 360° Drehbewegung des Parallelogrammgetriebes um eine horizontale Achse. Ziel der Vorrichtung ist es die Bohrlafette über ein hydraulisches Steuersystem relativ zu einer horizontalen Achse universal ausrichten zu können, so daß die Gesteinsbohrmaschine eine Mehrzahl von Löchern bohren kann, ohne daß sie neu positioniert werden muß.

Aus der FR-A-2,604,511 ist eine Stichlochstopfmaschine bekannt, in der eine Stopfkanone mittels zwei artikulierten Traggliedern an einer Tragstruktur aufgehängt ist. Ein Druckzylinder ermöglicht es die Stopfkanone in einer vertikalen Ebene zu verschwenken und so letztere mit ihrer Nase fest an das Stichloch anzupressen. Eines der beiden Tragglieder ist längenverstellbar, so daß die Neigung der Stopfkanone an die Neigung eines Stichlochs angepaßt werden kann.

Der vorliegenden Erfindung liegt die Aufgabe zugrunde eine Stichlochbohrmaschine zum Bedienen von zwei Stichlöchern zu schaffen, die zwei unterschiedlich hohe und steile Stichlöcher optimal anfahren kann..

Diese Aufgabe wird erfindungsgemäß durch eine Stichlochbohrmaschine nach Anspruch 1 gelöst.

In der erfindungsgemäßen Stichlochbohrmaschine weist die Aufhängevorrichtung ein Getriebe mit einem Gestell, einem ersten Antrieb und zwei Anschlußpunkten auf. Das Getriebe ist derart aufgebaut, daß durch einen Antriebimpuls des ersten Antriebs eine zwangsgeführte Verschiebung der zwei Anschlußpunkte relativ zum Gestell erzeugbar ist, und zwar derart, daß eine Verbindungslinie durch die zwei Anschlußpunkte während dieser Verschiebung parallel zu sich selbst bleibt. Eine Kippvorrichtung ist mit einem Anschlußgelenk, einem Traggelenk und einem zweiten Antrieb ausgestattet und derart aufgebaut, daß durch einen Antriebimpuls des zweiten Antriebs der Abstand zwischen Anschlußgelenk und Traggelenk verstellbar ist. Sie ist über das Anschlußgelenk an einem ersten der beiden Anschlußpunkte des Getriebes befestigt. In einer ersten Ausführung der erfindungsgemäßen Stichlochbohrmaschine ist die Kippvorrichtung über ihr Traggelenk mit der Bohrlafette, der zweite Anschlußpunkt des Getriebes mittels eines Traggelenkes mit der Bohrlafette, und das Gestell mit der Tragstruktur verbunden. In einer zweiten Ausführung der erfindungsgemäßen Stichlochbohrmaschine ist die Kippvorrichtung über ihr Traggelenk mit der Tragstruktur, der zweite Anschlußpunkt des Getriebes mittels eines Traggelenkes mit der Tragstruktur, und die Bohrlafette mit dem Gestell verbunden. In beiden Ausführungen läßt sich die Höhe der Bohrlafette über einen einzigen Antrieb verstellen, ohne daß hierbei die Neigung des Bohrlafette verändert wird.

Erfindungsgemäß wird das Getriebe durch einen ersten Druckzylinder angetrieben, der eine Hubbegrenzungsvorrichtung mit zwei unabhängig von einander einstellbaren Hüben aufweist. So kann die Bohrlafette, die beim Anfahren eines Stichlochs in eine Ruhestellung angehoben ist, in Arbeitsstellung auf die Höhe von zwei unterschiedlich hohen Stichlöchern abgesenkt werden. Die Kippvorrichtung wird durch einen zweiten Druckzylinder angetrieben, der ebenfalls eine Hubbegrenzungsvorrichtung mit zwei unabhängig von einander einstellbaren Hüben aufweist, so daß die Bohrlafette, die sich beim Anfahren eines Stichlochs vorteilhaft in einer horizontalen Ruhestellung befindet, in Arbeitsstellung an die Neigung von zwei unterschiedlich steilen Stichlöchern angepaßt werden kann.

In einer bevorzugten, einfachen und platzsparenden Ausführung umfaßt das Getriebe ein Gestell und drei Glieder die mittels vier Drehgelenken **A**, **B**, **C** und **D** verbunden sind. In diesem Getriebe entspricht der Abstand von Gelenk **A** zu Gelenk **D** dem Abstand von Gelenk **B** zu Gelenk **C,** der Abstand von Gelenk **A** zu Gelenk **B** dem Abstand von Gelenk **D** zu Gelenk **C**, und der Abstand von Gelenk **A** zum Traggelenk **E** des Getriebes dem Abstand von Gelenk **B** zum Traggelenk **F** der Kippvorrichtung.

Alternativ könnte das Getriebe zum Beispiel auch zwei X-förmig angeordnete Glieder aufweisen, die in ihrer Mitte über ein zusätzliches Drehgelenk verbunden sind. Das Gestell und ein drittes Glied sind dann jeweils über ein einfaches Drehgelenk und ein kombiniertes Drehschubgelenk mit den Enden der zwei X-förmig angeordneten Gliedern verbunden, wobei die geometrische Anordnung dieser Drehgelenke vorteilhaft der geometrischen Anordnung der Eckpunkte eines Rechtecks entspricht. Diese Ausführung weist den Vorteil auf, daß eine reine vertikale Verschiebung der Bohrlafette, ohne horizontale Bewegungskomponente erzielbar ist. Sie ist jedoch durch die Drehschubgelenke weitaus komplizierter im Aufbau und benötigt wesentlich mehr Platz.

Das Kippvorrichtung ist vorteilhaft als Schere ausgebildet. An dieser Schere läßt sich der zweite Druckzylinder besonders einfach anbringen. Durch Öffnen und Schließen der Schere ermöglicht der zweite Druckzylinder es den Abstand zwischen Anschlußgelenk und Traggelenk der Kippvorrichtung zu verstellen.

Ein Ausführungsbeispiel der Erfindung ist in den beigefügten Zeichnungen dargestellt und wird im folgenden näher beschrieben.

Es zeigen:
- Figur 1:: eine Teilansicht einer erfindungsgemäßen Stichiochbohrmaschine in einer Ruhestellung;
- Figur 2:: eine Teilansicht der Stichlochbohrmaschine aus Figur 1 in einer Arbeitsstellung;
- Figur 3:: eine Teilansicht der Stichlochbohrmaschine aus Figur 1 in einer dritten Stellung;
- Figur 4:: einen Längsschnitt durch eine vorteilhafte Ausgestaltung eines Druckzylinders für eine Aufhängevorrichtung einer erfindungsgemäßen Stichlochbohrmaschine, wobei der Hauptkolben eine erste Endstellung einnimmt;
- Figur 5:: einen Längsschnitt wie in Figur 4, wobei der Hauptkolben eine zweite Endstellung einnimmt.

In den Figuren 1 bis 3 erkennt man jeweils eine Bohrlafette 10 (nur ausschnittweise gezeigt) und eine Aufhängevorrichtung 12, mittels welcher die Bohrlafette 10 an einer Tragstruktur 14 befestigt ist. In den Figuren ist die Tragstruktur 14 der Einfachheit halber nur schematisch angedeutet. Eine solche Tragstruktur kann zum Beispiel einen drehbar gelagerten Ausleger umfassen, an dessen freiem Ende die Aufhängevorrichtung 12 um eine (gestrichelt angedeutete) Achse 16 drehbar gelagert ist. Eine vorteilhafte Ausgestaltung einer solche Tragstruktur 14 mit Ausleger wird zum Beispiel in der internationalen Patentanmeldung WO 98/05799 und der europäischen Patentanmeldung EP 0816516 der Anmelderin beschrieben, deren gesamte Offenbarung durch Verweis in die vorliegende Anmeldung einbezogen wird. In einer alternativen Ausgestaltung könnte die Tragstruktur 14 jedoch ebenfalls einen in Schienen geführten Wagen umfassen, der die Aufhängevorrichtung 12 trägt.

Die Aufhängevorrichtung 12 wird im folgenden anhand der Figur 2 näher beschrieben. Sie umfaßt ein ebenes viergliedriges Getriebe mit vier Drehgelenken. Ein erstes Glied 18 ist als Gestell des Getriebes ausgebildet und an der Tragstruktur 14 befestigt. Dieses erste Glied 18 weist zwei Beine 20 und 22 auf. Das erste Bein 20 ist über ein Gelenk **A** mit einem zweiten Glied 24 verbunden. Letzteres ist L-förmig mit einem ersten Arm 26 und einem zweiten Arm 28 ausgebildet, wobei das Gelenk **A** am Schnittpunkt der beiden Arme 26 und 28 angeordnet ist. Das zweite Bein 22 des ersten Glieds 18 ist über ein Gelenk **B** mit einem dritten Glied 30 verbunden. Letzteres ist ebenfalls L-förmig mit einem ersten Arm 32 und einem zweiten Arm 34 ausgebildet, wobei das Gelenk **B** am Schnittpunkt der beiden Arme 32 und 34 angeordnet ist. Ein viertes Glied 36, das zum Beispiel als Stange ausgebildet ist, ist über ein Gelenk **D** mit dem zweiten Arm 28 des zweiten Glieds 24 und über ein Gelenk **C** mit dem zweiten Arm 34 des dritten Glieds 30 verbunden. Die vier Glieder 18, 24, 30 und 36 sind derart ausgebildet, daß der Abstand von Gelenk **A** zu Gelenk **D** dem Abstand von Gelenk **B** zu Gelenk **C** entspricht, und der Abstand von Gelenk **A** zu Gelenk **B** dem Abstand von Gelenk **D** zu Gelenk **C** entspricht. Das Getriebe weist zwei Anschlußpunkte E' und F' auf. Der Anschlußpunkt E' befindet sich am ersten Arm 26 des zweiten Glieds 24 und es ist im ein Drehgelenk **E** zugeordnet der das Getriebe mit der Bohrlafette 10 verbindet. Der Anschlußpunkt F' befindet sich am ersten Arm 32 des dritten Glieds 30.

Der Antrieb des vorbeschriebenen viergliedrigen Getriebes wird durch einen Druckzylinder 38 ausgebildet. Letzterer ist im Getriebe mit seinem ersten Ende gelenkig mit dem Gestell 18 und mit seinem zweiten Ende gelenkig mit dem zweiten Arm 34 des dritten Glieds 30 verbunden. In Figur 2 ist die Kolbenstange 40 des Druckzylinders 38 eingefahren. In Figur 1 ist die Kolbenstange 40 des Druckzylinders 38 dagegen ausgefahren. Durch das Ausfahren der Kolbenstange 40 wurde eine Drehbewegung des dritten Glieds 30 um das Gelenk **B** verursacht. Über das vierte Glied 36 wurde diese Drehbewegung auf das zweite Glied 24 übertragen. Bedingt durch die vorbeschriebene Anordnung der Gelenke **A**, **B**, **C** und **D** auf den Eckpunkten eines Parallelogramms, entspricht der Drehwinkel des zweiten Glieds 24 um das Gelenk **A** hierbei genau dem Drehwinkel des dritten Glieds 30 um das Gelenk **B**.

Eine Kippvorrichtung 42 ist über ein Anschlußgelenk **F** am Anschlußpunkt F' mit dem ersten Arm 32 des dritten Glieds 30 verbunden ist, und über ein Traggelenk **G** mit der Bohrlafette 10 verbunden. Der Abstand vom Gelenk **A** zum Traggelenk **E** entspricht hierbei dem Abstand vom Gelenk **B** zum Anschlußgelenk **F,** wodurch ein Antriebimpuls des ersten Druckzylinders 38 eine zwangsgeführte Verschiebung des Traggelenks **E** und des Anschlußgelenks **F** relativ zum Gestell 18 erzeugt, so daß eine gedachte Verbindungslinie durch die zwei Anschlußpunkte E' und F' während dieser Verschiebung parallel zu sich selbst bleibt. Hieraus erfolgt, daß sich die Bohrlafette 10 durch den Druckzylinder 38 ebenfalls parallel zu sich selbst anheben und senken läßt. Die Höhe der Bohrachse läßt sich somit festlegen, ohne die Neigung der Bohrlafette 10 und somit die Neigung der Bohrachse zu verändern. Es ist besonders hervorzustreichen, daß das vorbeschriebene Getriebe äußerst kompakt im Aufbau ist und zugleich Kräfte in Längsrichtung der Bohrlafette 10 relativ starr in die Tragstruktur 14 einleitet.

Die Kippvorrichtung 42 ist derart ausgebildet, daß der Abstand zwischen Anschlußgelenk **F** und Traggelenk **G** verstellbar ist. In der gezeigten Ausführung umfaßt sie zum Beispiel eine zweigliedrige Schere 44 mit einem Gelenk **H**. Ein Druckzylinder 50 ist einerseits gelenkig mit dem ersten Glied 46 und andererseits gelenkig mit dem zweiten Glied 48 der Schere 44 verbunden und ermöglicht somit, durch Öffnen und Schließen der Schere 44, den Abstand zwischen Gelenk **F** und Gelenk **G** zu vergrößern und zu verkleinern. Der Druckzylinder 50 könnte natürlich auch unmittelbar, d.h. ohne Schere 44, über ein Anschlußgelenk **F** mit dem ersten Arm 32 des dritten Glied 30 und über ein Traggelenk **G** mit der Bohrlafette 10 verbunden werden. Mittels der Schere 44 läßt sich der Druckzylinder 50 jedoch mechanisch weitaus günstiger in die Aufhängevorrichtung 12 einbinden. Vergleicht man Figur 2 mit Figur 3 erkennt man, daß durch Einziehen der Kolbenstange des Druckzylinders 50 der Abstand zwischen den Gelenken **F** und **G** verkürzt wurde. Hierdurch wurde das Traggelenk **G** relativ zum Traggelenk **E** angehoben, so daß die Bohrlafette 10 sich nach vorne geneigt hat.

Es bleibt anzumerken, daß das gleiche Resultat erzielt wird, wenn das Gestell des Getriebes zum Beispiel durch die Bohrlafette ausgebildet wird und die zwei Traggelenke **E** und **G** mit der Tragstruktur verbunden sind.

Anhand der Figuren 4 und 5 wird eine vorteilhafte Ausgestaltung der beiden Druckzylinder 38 und 50 beschrieben. Es handelt sich um einen Druckzylinder 100 mit einem Hauptkolben 104 der in eine Zylinderkammer 102 eingepaßt ist und dessen Hub in der Zylinderkammer 102 über eine angebaute Hubbegrenzungsvorrichtung verstellbar ist. Letztere umfaßt einen Hilfskolben 106 mit einem Kolbenansatz 108 der abgedichtet in die Zylinderkammer 102 eingeführt ist. Der Hilfskolben 106 dichtet eine Druckkammer 110 ab, welche mit einem Druckmedium beaufschlagbar ist. Ein Stutzen 112 ist abgedichtet aus der Druckkammer 110 geführt und weist hier ein Gewinde 114 mit zwei aufgeschraubten Muttern 116 und 118 auf.

In Figur 4 ist die Druckkammer 110 drucklos. Der Hauptkolben 104 liegt am Kolbenansatz 108 an und kann letzteren bis zum Anschlag der Mutter 116 an eine Klammer 120 zurückdrücken. Man sieht, daß in dieser Stellung der Kolbenansatz 108 nur wenig in die Zylinderkammer 102 hineinragt, so daß der Hub des Hauptkolbens faßt der gesamten Länge der Zylinderkammer 102 entspricht.

In Figur 5 ist die Druckkammer 110 mit dem gleichen Druck wie der hintere Teil der Zylinderkammer 102 beaufschlagt. Der Kolbenansatz 108 ragt jetzt wesentlich in die Zylinderkammer 102 hinein und begrenzt den Hub des Hauptkolbens 104. Da der durch den Hilfskolben 106 abgedichtete Querschnitt der Druckkammer 110 größer als der durch den Hauptkolben 104 abgedichtete Querschnitt der Zylinderkammer 102 ist, kann der Hauptkolben 104 den Kolbenansatz 108 nicht mehr zurückdrücken. Die zweite Mutter 118 ermöglicht hierbei die Eindringtiefe des Kolbenansatzes 108 in die Zylinderkammer 102 zu begrenzen.

## Patentansprüche

1. Stichlochbohrmaschine zum Bedienen von zwei Stichlöchern, umfassend eine Tragstruktur (14), eine Bohrlafette (10) und eine Aufhängevorrichtung (12) mittels welcher die Bohrlafette (10) an der Tragstruktur (14) befestigt ist, wobei die Aufhängevorrichtung (12) eine Kippvorrichtung (42) für die Bohrlafette (10) aufweist, **dadurch gekennzeichnet,**
daß die Aufhängevorrichtung (12) ein Getriebe mit einem Gestell (18), einem ersten Antrieb und zwei Anschlußpunkten (E', F') umfaßt, wobei das Getriebe derart aufgebaut ist, daß durch einen Antriebimpuls des ersten Antriebs eine zwangsgeführte Verschiebung der zwei Anschlußpunkte relativ zum Gestell (18) erzeugbar ist, derart daß eine Verbindungslinie durch die zwei Anschlußpunkte (E', F') während dieser Verschiebung parallel zu sich selbst bleibt,
daß der erste Antrieb durch einen Druckzylinder (38) ausgebildet wird, wobei eine Hubbegrenzungsvorrichtung mit zwei unabhängig voneinander einstellbaren Hüben in den Druckzylinder (38) integriert ist;
daß die Kippvorrichtung (42) mit einem Anschlußgelenk (F), einem Traggelenk (G) und einem zweiten Antrieb derart aufgebaut ist, daß durch einen Antriebimpuls des zweiten Antriebs der Abstand zwischen Anschlußgelenk (F) und Traggelenk (G) verstellbar ist, wobei die Kippvorrichtung (42) über das Anschlußgelenk (F) an einem ersten (F') der beiden Anschlußpunkte (E', F') des Getriebes befestigt ist, und
daß der zweite Antrieb durch einen zweiten Druckzylinder (50) ausgebildet wird, wobei eine Hubbegrenzungsvorrichtung mit zwei unabhängig voneinander einstellbaren Hüben in den Druckzylinder (50) integriert ist;
wobei in einer ersten Ausführung, die Kippvorrichtung (42) über ihr Traggelenk (G) mit der Bohrlafette (10) verbunden ist, der zweite Anschlußpunkt (E') des Getriebes mittels eines Traggelenkes (E) mit der Bohrlafette (10) verbunden ist, und das Gestell (18) mit der Tragstruktur (14) verbunden ist, oder
wobei in einer zweiten Ausführung, die Kippvorrichtung (42) über ihr Traggelenk (G) mit der Tragstruktur (14) verbunden ist, der zweite Anschlußpunkt (E') des Getriebes mittels eines Traggelenkes mit der Tragstruktur (14) verbunden ist, und die Bohrlafette (10) an dem Gestell befestigt ist.

2. Stichlochbohrmaschine nach Anspruch 1, dadurch gekennzeichnet, daß das Getriebe ein Getriebe mit einem Gestell (18), drei Gliedern (24, 30 und 36) und vier Drehgelenken **A**, **B**, **C** und **D** ist.

3. Stichlochbohrmaschine nach Anspruch 2, dadurch gekennzeichnet, daß der Abstand von Gelenk **A** zu Gelenk **D** dem Abstand von Gelenk **B** zu Gelenk C entspricht, und der Abstand von Gelenk **A** zu Gelenk **B** dem Abstand von Gelenk **D** zu Gelenk **C** entspricht, der Abstand von Gelenk **A** zum Traggelenk **E** des Getriebes dem Abstand von Gelenk **B** zum Traggelenk **F** der Kippvorrichtung entspricht.

4. Stichlochbohrmaschine nach Anspruch 3, dadurch gekennzeichnet, daß
das Gestell (18) mit zwei Anschlußbeinen (20, 22) ausgebildet ist, welche die Gelenke **A** und **B** tragen,
das zweite Glied (24) L-förmig mit zwei Armen (26, 28) ausgebildet ist, welche das Gelenke **D** und das Traggelenk **E** tragen, und am Schnittpunkt der beiden Arme (26, 28) über das Gelenk **A** mit dem Gestell (18) verbunden ist,
das dritte Glied (30) L-förmig mit zwei Armen (32, 34) ausgebildet ist, welche das Gelenke **C** und das Anschlußgelenk **F** tragen, und am Schnittpunkt der beiden Arme (32, 34) über das Gelenk **B** mit dem Gestell (18) verbunden ist, und
das vierte Glied (36) stangenförmig ausgebildet ist und die Gelenke **C** und **D** miteinander verbindet.

5. Stichlochbohrmaschine nach einem der Ansprüche 1 bis 4, dadurch gekennzeichnet, daß die Kippvorrichtung (42) als Schere (44) ausgebildet ist.

6. Stichlochbohrmaschine nach einem der Ansprüche 1 bis 5, dadurch gekennzeichnet, daß die Hubbegrenzungsvorrichtung des ersten oder zweiten Druckzylinders (38, 50) einen Hilfskolben (106) für die Hubbegrenzung umfaßt.

7. Stichlochbohrmaschine nach Anspruch 6, dadurch gekennzeichnet,
daß der Druckzylinder (38, 50) einen Hauptkolben (104) aufweist, der in eine Zylinderkammer (102) verschieblich eingepaßt ist; und
daß der Hilfskolben (106) im Druckzylinder (38, 50) eine separate Druckkammer (110) mit größerem Querschnitt als die Zylinderkammer (102) abdichtet und einen Kolbenansatz (108) aufweist, der abgedichtet in die Zylinderkammer (102) eingeführt ist, um hierin den Hub des Hauptkolbens (104) zu begrenzen.

8. Stichlochbohrmaschine nach Anspruch 7, dadurch gekennzeichnet, daß der Hilfskolben (106) einen Stutzen (112) aufweist, der abgedichtet aus der Druckkammer (110) nach außen geführt ist und hier ein Gewinde (114) mit zwei aufgeschraubten Muttern (116 und 118) zur einstellbaren Hubbegrenzung des Hilfskolben (106) aufweist.

9. Stichlochbohrmaschine nach einem der Ansprüche 1 bis 8, dadurch gekennzeichnet, daß die Tragstruktur (14) einen Ausleger zum Verschwenken der Bohrlafette (10) zwischen zwei Stichlöchern an einem Schachtofen umfaßt.

## Claims

1. Taphole boring machine to serve two tapholes comprising a supporting structure (14), a mount (10) and a suspension device (12), by means of which the mount (10) is secured on the supporting structure (14), the suspension device (12) having a tilting device (42) for the mount (10),
**characterised in that**
the suspension device (12) has a mechanism with a frame (18), a first drive and two connection points (E', F'), the mechanism being designed in such a way that a positively guided translation of said two connection points in relation to the frame (18) can be produced by a drive pulse of said first drive, so that a connecting line through said two connection points (E', F') remains parallel with itself during this movement,
the first drive is formed by a pressure cylinder (38), a stroke limiting device with two independently adjustable strokes being integrated in said pressure cylinder (38);
the tilting device (42) with a connection joint (F), a supporting joint (G) and a second drive is designed in such a way that the distance between the connection joint (F) and the supporting joint (G) is adjustable by a drive pulse of the second drive, the tilting device (42) being secured via the connection joint (F) on a first (F') of the two connection points (E', F') of the mechanism, and
the second drive is formed by a second pressure cylinder (50), a stroke limiting device with two independently adjustable strokes being integrated in said pressure cylinder (50); whereby
in a first embodiment the tilting device (42) is connected via its supporting joint (G) to the mount (10), the second connection point (E') of the mechanism being connected by a supporting joint (E) to the mount (10) and the frame (18) being connected to the supporting structure (14), and
in a second embodiment the tilting device (42) is connected via its supporting joint (G) to the supporting structure (14), the second connection point (E') of the mechanism being connected by a supporting joint to the supporting structure (14) and the mount (10) being secured to the frame.

2. Taphole boring machine according to claim 1, characterised in that the mechanism is a mechanism with a frame (18), three links (24, 30 and 36) and four swivel joints **A**, **B**, **C** and **D**.

3. Taphole boring machine according to claim 2, characterised in that the distance between joint **A** and joint **D** corresponds to the distance between joint **B** and joint **C**, the distance between joint **A** and joint **B** to the distance between joint **D** and joint **C** and the distance between joint **A** and the supporting joint **E** of the mechanism to the distance between joint **B** and joint **F** of the tilting device.

4. Taphole boring machine according to claim 3, characterised in that the frame (18) is formed by two connection legs (20, 22), which carry the joints **A** and **B,**
the second link (24) is L-shaped with two arms (26, 28), which carry the joint **D** and the supporting joint **E**, and is connected at the point of intersection of the two arms (26, 28) via the joint **A** to the frame (18),
the third link (30) is L-shaped with two arms (32, 34), which carry the joint **C** and the connection joint **F**, and is connected at the point of intersection of the two arms (32, 34) via the joint **B** to the frame (18), and
the fourth link (36) is rod-shaped and connects the joints **C** and **D** to each other.

5. Taphole boring machine according to one of claims 1 to 4, characterised in that the tilting device (42) is designed as a pantograph (44).

6. Taphole boring machine according to one of claims 1 to 5, characterised in that the stroke limiting device of the first or second pressure cylinder (38, 50) comprises an auxiliary piston (106) for the stroke limitation.

7. Taphole boring machine according to claim 6, characterised in that the pressure cylinder (38, 50) has a main piston (104), which fits movably in a cylinder chamber (102); and
the auxiliary piston (106) in the pressure cylinder (38, 50) seals a separate pressure chamber (110) with a larger cross-section than the cylinder chamber (102) and has a piston extension (108), which is sealingly introduced into the cylinder chamber (102) in order to limit the stroke of the main piston (104).

8. Taphole boring machine according to claim 7, characterised in that the auxiliary piston (106) has a connection piece (112), which is sealingly led outwards from the pressure chamber (110) and has a thread (114) with two nuts (116 and 118) screwed on for adjustable stroke limitation of the auxiliary piston (106).

9. Taphole boring machine according to one of claims 1 to 8, characterised in that the supporting structure (14) comprises an arm for swivelling the mount (10) between two tapholes on a shaft furnace.

## Revendications

1. Foreuse de trous de coulée destinée à desservir deux trous de coulée, comprenant une structure-support (14), un affût de forage (10) et un dispositif de suspension (12) au moyen duquel l'affût de forage (10) est fixé sur la structure-support (14), le dispositif de suspension (12) comprenant un dispositif de basculement (42) pour l'affût de forage (10), **caractérisée**
en ce que le dispositif de suspension (12) comprend un mécanisme doté d'un bâti (18), d'une première commande et de deux points d'attache (E', F'), ledit mécanisme étant construit de manière à pouvoir engendrer, par suite d'une impulsion de commande de la première commande, un déplacement forcé des deux points d'attache par rapport au bâti (18), de telle sorte qu'une ligne de liaison à travers les deux points d'attache (E', F') reste parallèle à elle-même pendant le déplacement,
en ce que la première commande est formée par un cylindre de compression (38), dans ledit cylindre de compression (38) étant intégré un dispositif limiteur de course à deux courses réglables indépendamment l'une de l'autre ;
en ce que le dispositif de basculement (42) doté d'une attache articulée (F), d'un support articulé (G) et d'une deuxième commande est construit de manière à pouvoir régler, par suite d'une impulsion de commande de la deuxième commande, la distance entre l'attache articulée (F) et le support articulé (G), le dispositif de basculement (42) étant fixé, par l'intermédiaire de l'attache articulée (F), sur un premier (F') des deux points d'attache (E', F') de la commande, et
en ce que la deuxième commande est formée par un deuxième cylindre de compression (50), dans ledit cylindre de compression (50) étant intégré un dispositif limiteur de course à deux courses réglables indépendamment l'une de l'autre ;
dans une première réalisation, le dispositif de basculement (42) étant relié, par l'intermédiaire de son support articulé (G), à l'affût de forage (10), le deuxième point d'attache (E') du mécanisme étant relié, au moyen d'un support articulé (E), à l'affût de forage (10) et le bâti (18) étant relié à la structure-support (14), ou
dans une deuxième réalisation, le dispositif de basculement (42) étant relié, par l'intermédiaire de son support articulé (G), à la structure-support (14), le deuxième point d'attache (E') du mécanisme étant relié, au moyen d'un support articulé, à la structure-support (14) et l'affût de forage (10) étant fixé sur le bâti.

2. Foreuse de trous de coulée selon la revendication 1, caractérisée en ce que le mécanisme est un mécanisme comprenant un bâti (18), trois éléments (24, 30 et 36) et quatre articulations tournantes **A**, **B**, **C** et **D**.

3. Foreuse de trous de coulée selon la revendication 2, caractérisée en ce que la distance de l'articulation **A** à l'articulation **D** correspond à la distance de l'articulation **B** à l'articulation **C,** et la distance de l'articulation **A** à l'articulation **B** correspond à la distance de l'articulation **D** à l'articulation **C,** la distance de l'articulation **A** au support articulé **E** du mécanisme correspondant à la distance de l'articulation **B** au support articulé **F** du dispositif de basculement.

4. Foreuse de trous de coulée selon la revendication 3, caractérisée
en ce que le bâti (18) est réalisé avec deux branches d'attache (20, 22) lesquelles portent les articulations **A** et **B**,
en ce que le deuxième élément (24) est réalisé en forme de **L** avec deux bras (26, 28) lesquels portent l'articulation **D** et le support articulé **E**, et est relié au bâti (18), à l'intersection des deux bras (26, 28), par l'intermédiaire de l'articulation **A**,
en ce que le troisième élément (30) est réalisé en forme de **L** avec deux bras (32, 34) lesquels portent l'articulation **C** et l'attache articulée **F**, et est relié au bâti (18), à l'intersection des deux bras (32, 34), par l'intermédiaire de l'articulation **B,** et
en ce que le quatrième élément (36) est réalisé en forme de barre et relie entre elles les articulations **C** et **D**.

5. Foreuse de trous de coulée selon l'une des revendications 1 à 4, caractérisée en ce que le dispositif de basculement (42) est réalisé en ciseaux (44).

6. Foreuse de trous de coulée selon l'une des revendications 1 à 5, caractérisée en ce que le dispositif limiteur de course du premier ou deuxième cylindre de compression (38, 50) comprend un piston auxiliaire (106) pour la limitation de course.

7. Foreuse de trous de coulée selon la revendication 6, caractérisée
en ce que le cylindre de compression (38, 50) comprend un piston principal (104) qui est encastré de manière mobile dans une chambre cylindrique (102) ; et
en ce que le piston auxiliaire (106), dans le cylindre de compression (38, 50), rend étanche une chambre de compression (110) séparée de section supérieure à celle de la chambre cylindrique (102), et comprend un prolongement de piston (108) qui entre de manière étanche dans la chambre cylindrique (102) pour y limiter la course du piston principal (104).

8. Foreuse de trous de coulée selon la revendication 7, caractérisée en ce que le piston auxiliaire (106) comprend un embout (112) qui sort de manière étanche de la chambre de compression (110) et présente ici un filetage (114) sur lequel sont vissés deux écrous (116 et 118) pour la limitation réglable de la course du piston auxiliaire (106).

9. Foreuse de trous de coulée selon l'une des revendications 1 à 8, caractérisée en ce que la structure-support (14) comprend un bras destiné à faire pivoter l'affût de forage (10) entre deux trous de coulée sur un four à cuve.
